# EUROPÄISCHE PATENTSCHRIFT

(11) **EP 3 118 553 B1**
(45) Veröffentlichungstag und Bekanntmachung des Hinweises auf die Patenterteilung: **05.05.2021**
(21) Anmeldenummer: 15176758.9
(22) Anmeldetag: 15.07.2015
(51) Int. Cl.: F26B 13/18, F26B 13/00, F26B 13/14

(54) **VORRICHTUNG UND VERFAHREN ZUM TROCKNEN EINER FADENSCHAR**
DEVICE AND METHOD FOR DRYING A FIBRE GROUP
DISPOSITIF ET PROCEDE DE SECHAGE D'UNE NAPPE DE FILS

(43) Veröffentlichungstag der Anmeldung: 18.01.2017
(73) Patentinhaber: Karl Mayer Rotal Srl, 38017 Mezzolombardo (TN) (IT)
(72) Erfinder: Paoli, Enzo, 38017 Mezzolombardo (IT); Aldegheri, Stefano, 38123 Trento (IT)
(74) Vertreter: Keil & Schaafhausen Patentanwälte PartGmbB

(56) Entgegenhaltungen:
- EP-A1- 0 437 755
- DE-A1- 1 729 422
- DE-A1- 10 100 330
- DE-A1- 19 956 752
- DE-A1-102008 030 340
- DE-A1-102011 005 101

## Beschreibung

Die Erfindung betrifft eine Vorrichtung zum Trocknen einer Fadenschar nach dem Oberbegriff des Anspruchs 1.

Ferner betrifft die Erfindung ein Verfahren zum Trocknen einer Fadenschar nach dem Oberbegriff des Anspruchs 6.

Vor der Weiterverarbeitung zu einer textilen Flächenware müssen die Fäden einer Fadenschar in der Regel vorbehandelt werden. Ein Beispiel einer derartigen Vorbehandlung ist das sogenannte Schlichten, bei dem eine Schlichte auf die Fäden aufgetragen wird. Die Schlichte wird vielfach mit Hilfe einer wässrigen Lösung auf die Fäden aufgebracht, so dass die Fadenschar vor der Weiterverarbeitung getrocknet werden muss.

Eine Möglichkeit der Trocknung besteht darin, dass man die Fadenschar über Trockenzylinder leitet. Ein Trockenzylinder weist eine umlaufende Oberfläche auf, die beheizt ist. Wenn die Fadenschar auf dieser Oberfläche aufliegt, wird sie erwärmt, so dass die in einem Verfahrensschritt zuvor eingebrachte Feuchtigkeit, beispielsweise bei einem Schlichteauftrag, verdunsten kann.

Das Trocknen der Fadenschar ist zwar notwendig, belastet aber die Fäden, was zu einer Verschlechterung der Qualität der Fadenschar führen kann.

DE 199 56 752 A1 beschreibt eine Vorrichtung zur Herstellung und/oder Veredlung einer Faserstoffbahn, insbesondere einer Papier-, Karton- oder Tissuebahn. Derartige Bahnen bestehen aus Fasern, die in allen Richtungen einen gewissen Zusammenhalt haben, also in Laufrichtung der Bahn und auch quer zu der Laufrichtung. Allerdings ist der Zusammenhalt der Fasern noch nicht ausreichend, um die Bahn durch einen Zug beaufschlagen zu können. Dementsprechend wird die Bahn auf Filze oder Siebe überführt und mit diesen Filzen oder Sieben durch Pressen oder um Trockenzylinder herumgeführt.

DE 17 29 422 A1 zeigt eine Vorrichtung zum Antrieb von Trockenzylindern, die zum Trocknen von Fäden verwendet werden. Diese Vorrichtung weist Trockenzylinder auf, wobei ein Fadenscharpfad zwischen einem Eingang und einem Ausgang die Trockenzylinder auf einem Teil ihres Umfangs umschlingt.

EP 0 437 755 A1 zeigt eine Vorrichtung zum Trocknen einer Fadenschar. Die Fadenschar wird zunächst in zwei Teil-Fadenscharen unterteilt. Jede Fadenschar wird zunächst durch einen Trog und danach durch ein Quetschwerk und Nassteilstäbe geleitet. In den Nassteilstäben wird jede Fadenschar noch einmal unterteilt und danach über Trockenzylinder geleitet.

DE 101 00 330 A1 zeigt ein Verfahren und eine Vorrichtung zum Trocknen einer Fadenschar. Hier wird die Fadenschar zunächst über einen Kontakttrockner mit mehreren Trockenzylindern geleitet und danach durch einen Konvektionstrockner. Mindestens einer der Trockenzylinder ist über ein Antriebssystem antreibbar.

DE 10 2011 005 101 A1 beschreibt eine Textilbehandlungsmaschine und ein Verfahren zum Trocknen textiler Strukturen. Ein textiles Gebilde wird über zwei Trockenzylinder geleitet, wobei die Trockenzylinder von einer Haube umschlungen werden.

DE 10 208 030 340 A1 beschreibt eine Trockenvorrichtung einer Papiermaschine, bei der Geschwindigkeitsrelationen zwischen Antriebsgruppen bestimmt werden. Hierzu werden Messwerte, insbesondere Geschwindigkeiten der Arbeitsgruppen, eine flächenbezogene Masse der Papierbahn, Feuchtemessungen nach dem letzten Trockenzylinder der Vortrockenpartie und/oder Dampfdrücke in dem Trockenzylinder bereitgestellt und darauf Bahnfeuchte ermittelt, wobei eine Bahndehnung aus einem feuchteabhängigen Elastizitätsmodul und einer vorgebbaren Soll-Bahnspannung berechnet wird und die Geschwindigkeitsrelationen zwischen den Antriebsgruppen aus der Bahndehnung berechnet werden.

Der Erfindung liegt die Aufgabe zugrunde, eine Belastung der Fäden beim Trocknen klein zu halten.

Diese Aufgabe wird bei einer Vorrichtung der eingangs genannten Art mit den Merkmalen des Anspruchs 1 gelöst.

Damit ist es möglich, die Umlaufgeschwindigkeiten der Trockenzylinder an die Geschwindigkeit der Fadenschar anzupassen Die Geschwindigkeit ändert sich lokal beim Trocknen. So dehnen sich beispielsweise die Fäden der Fadenschar und die Spannung der Fäden steigt. Andere Arten von Fäden können schrumpfen. Durch die Steuerung der Rotationsantriebe kann man diesen Gegebenheiten Rechnung tragen und die Rotationsgeschwindigkeit und/oder das Drehmoment, mit dem die Rotationsantriebe die jeweiligen Trockenzylinder antreiben, gezielt auf die lokalen Bedingungen der Fäden der Fadenschar abstimmen.

Vorzugsweise steuert die Steuereinrichtung den Rotationsantrieb eines Trockenzylinders, der näher am Ausgang angeordnet ist, mit einer anderen Geschwindigkeit an, als den Rotationsantrieb eines Trockenzylinders, der weiter vom Ausgang entfernt ist. In einigen Fällen kann die Geschwindigkeit des Trockenzylinders, der näher am Ausgang angeordnet ist, höher sein als die Geschwindigkeit des Trockenzylinders, der weiter vom Ausgang entfernt ist. Damit trägt man der Tatsache Rechnung, dass sich die Fäden der Fadenschar dehnen, wenn sie über die Trockenzylinder geführt werden. Wenn sich die Fäden dehnen, muss bei einer konstanten Zufuhrgeschwindigkeit nach der Dehnung eine größere Länge Faden abgeführt werden. Dies lässt sich auf einfache Weise dadurch erreichen, dass man einen Trockenzylinder, auf den die Fadenschar später trifft, mit einer höheren Rotationsgeschwindigkeit als einen zuvor angeordneten Trockenzylinder antreibt. Damit lässt sich auf einfache Weise ein Schlupf zwischen der Fadenschar und der Oberfläche des Trockenzylinders verhindern oder zumindest klein halten. In anderen Fällen haben die Fäden ein anderes elastisches Verhalten, so dass sie sich zusammenziehen, wenn sie getrocknet werden. In diesen Fällen steuert die Steuereinrichtung den Rotationsantrieb des Trockenzylinders, der näher am Ausgang angeordnet ist, mit einer niedrigeren Geschwindigkeit an als den Rotationsantrieb eines Trockenzylinders, der weiter weg vom Ausgang angeordnet ist.

Die Steuereinrichtung ist verbunden mit Mitteln zur Erfassung mindestens eines Parameters, der ausgewählt ist aus einer Gruppe, die Feuchtigkeit, Fadenspannung und Dehnung einer Fadenschar aufweist, die den Fadenscharpfad durchläuft. Die Steuereinrichtung bekommt dadurch Informationen, nach denen sie die Rotationsantriebe steuern kann.

Bevorzugterweise weisen die Mittel mindestens einen Sensor auf. Mit einem derartigen Sensor, der beispielsweise durch Tänzerwalzen gebildet ist, um eine Spannung der Fäden festzustellen, oder der als Feuchtigkeitssensor ausgebildet ist, um die Feuchtigkeit der Fäden festzustellen, lässt sich auf einfache Weise die Information gewinnen, die die Steuereinrichtung benötigt.

Die Mittel weisen eine Antriebsparameter-Auswerteeinrichtung auf. Wenn die Rotationsantriebe beispielsweise als Elektromotoren ausgebildet sind, lässt sich aus Kenngrößen der zugeführten elektrischen Energie, wie Strom, Spannung, Leistung und/oder Frequenz, eine Information über die Drehgeschwindigkeit und/oder das aufgebrachte Drehmoment gewinnen. Wenn sich beispielsweise die Oberfläche eines Trockenzylinders mit einem Schlupf gegenüber der Fadenschar bewegt, dann ändert sich die Stromaufnahme des entsprechenden Rotationsantriebs. Dies lässt sich durch die Antriebsparameter-Auswerteeinrichtung leicht ermitteln.

Vorzugsweise steuert die Steuereinrichtung die Rotationsantriebe auf eine gleiche Dehnung der Fadenschar pro Trockenzylinder. Mit anderen Worten nimmt die Länge der Fadenschar bei jedem Trockenzylinder um das gleiche Maß zu. Dementsprechend erhöht sich auch die Rotationsgeschwindigkeit und damit auch die Umlaufgeschwindigkeit der Oberfläche des Trockenzylinders von Trockenzylinder zu Trockenzylinder um das gleiche Maß.

In einer alternativen Ausgestaltung ist bevorzugterweise vorgesehen, dass die Steuereinrichtung die Rotationsantriebe auf eine gleiche Fadenspannungszunahme der Fadenschar pro Trockenzylinder steuert. Da die verbleibende Feuchtigkeit in den Fäden bei jedem Trockenzylinder weiter reduziert wird, ändert sich das elastische Verhalten der Fäden entsprechend. In diesem Fall ist die Geschwindigkeitsveränderung der Trockenzylinder nicht linear, wird aber entsprechend der Fadenspannungszunahme gesteuert.

Die Aufgabe wird bei einem Verfahren der eingangs genannten Art mit den Merkmalen des Anspruchs 6 gelöst.

Wie oben im Zusammenhang mit der Vorrichtung beschrieben, ist es damit auf einfache Weise möglich, die Umlaufgeschwindigkeit der Trockenzylinderoberflächen an die jeweiligen lokalen Gegebenheiten der Fadenschar anzupassen. Wenn die Fadenschar trocknet, dann ändert sich das elastische Verhalten und die Fäden der Fadenschar dehnen sich oder schrumpfen. Durch eine einzelne Ansteuerung der Trockenzylinder, also die Einstellung der Rotationsgeschwindigkeit und damit der Umlaufgeschwindigkeit der Oberfläche der Trockenzylinder, lässt sich nun erreichen, dass man dem zunehmenden Trocknungsverlauf Rechnung trägt.

Hierbei ist bevorzugt, dass man einen Trockenzylinder, der näher am Ausgang angeordnet ist, mit einer anderen Geschwindigkeit antreibt als einen Trockenzylinder, der weiter vom Ausgang entfernt ist. Bei einer höheren Geschwindigkeit trägt man der Tatsache Rechnung, dass sich die Fäden beim Trocknen etwas dehnen. Bei einer konstanten Zufuhrgeschwindigkeit muss nach einer Dehnung des Fadens mehr Länge pro Zeit abtransportiert werden. Dies wird durch eine Steigerung der Drehgeschwindigkeiten der Trockenzylinder im Verlaufe der Trocknung erreicht. Wenn die Fäden schrumpfen, nimmt die Drehgeschwindigkeit der Trockenzylinder vom Eingang zum Ausgang ab.

Man erfasst mindestens einen Parameter der Fadenschar, der aus der Gruppe Feuchtigkeit, Fadenspannung und Dehnung der Fadenschar gewählt ist, und wählt die Geschwindigkeit der Trockenzylinder in Abhängigkeit von dem mindestens einen Parameter. Damit lässt sich eine Zielgröße vorgeben, auf die die Drehgeschwindigkeit der Trockenzylinder eingestellt werden soll.

Vorzugsweise erfasst man den Parameter mit Hilfe mindestens eines Sensors. Ein derartiger Sensor kann beispielsweise mit der Fadenschar berührend oder berührungslos zusammenwirken.

Man ermittelt den Parameter aus Antriebsparametern der Rotationsantriebe ermittelt. In diesem Fall ist ein zusätzlicher Eingriff in die Fadenschar nicht erforderlich. Antriebsparameter können beispielsweise Strom und/oder Spannung und/oder Leistung und/oder Frequenz sein, die man den elektrischen Rotationsantrieben zuführt.

Vorzugsweise steuert man die Trockenzylinder auf eine gleiche Dehnung der Fadenschar pro Trockenzylinder.

Alternativ dazu kann vorgesehen sein, dass man die Trockenzylinder auf eine gleiche Fadenspannungszunahme pro Trockenzylinder steuert. Die Wahl der richtigen Führungsgröße richtet sich beispielsweise nach den Eigenschaften der zu trocknenden Fadenscharen. Fäden mit einer höheren Elastizität werden vorzugsweise auf eine gleiche Dehnung gesteuert. Weniger elastische Fäden werden vorzugsweise so gesteuert, dass ihre Spannung bei jedem Trockenzylinder um das gleiche Maß zunimmt.

Die Erfindung wird im Folgenden anhand von bevorzugten Ausführungsbeispielen in Verbindung mit der Zeichnung beschrieben. Hierin zeigen:
- Fig. 1: eine stark schematisierte Darstellung einer Vorrichtung zum Trocknen einer Fadenschar,
- Fig. 2: verschiedene Kenngrößen der Fadenschar bei einer ersten Vorgehensweise und
- Fig. 3: die Kenngrößen der Fadenschar bei einer zweiten Vorgehensweise.

Eine Vorrichtung 1 zum Trocknen einer Fadenschar 2 weist im vorliegenden Ausführungsbeispiel vier Trockenzylinder 3, 4, 5, 6 auf. Die Fadenschar 2 ist so durch die Vorrichtung 1 hindurchgeführt, dass sie jeden Trockenzylinder mit einem möglichst großen Umschlingungswinkel umschlingt. Im vorliegenden Ausführungsbeispiel umschlingt die Fadenschar 2 jeden der Trockenzylinder 3-6 um mindestens 180°. Die Fadenschar 2 liegt dabei auf der Oberfläche der jeweiligen Trockenzylinder 3-6 auf. Die Trockenzylinder 3-6 sind in hier nicht dargestellter Weise beheizt, d.h. die Oberfläche der Trockenzylinder 3-6 weist eine erhöhte Temperatur auf.

Die erhöhte Temperatur der Oberflächen der Trockenzylinder 3-6 bewirkt, dass eine Feuchtigkeit, die in der Fadenschar 2 enthalten ist, verdunstet, die Fadenschar 2 also beim Durchlaufen durch die Vorrichtung 1 getrocknet wird.

Jeder Trockenzylinder 3-6 weist einen eigenen Rotationsantrieb 7, 8, 9, 10 auf. Die Rotationsantriebe 7-10 sind mit einer Steuereinrichtung 11 verbunden, die die Rotationsantriebe 7-10 einzeln ansteuert. Die Steuereinrichtung 11 kann dabei Mittel 12 umfassen und die Antriebsparameter der Rotationsantriebe 7-10 auswerten. Bei diesen Antriebsparametern kann es sich beispielsweise um den von dem jeweiligen Rotationsantrieb 7-10 aufgenommenen Strom oder die Spannung oder elektrische Leistung handeln. Auch die Frequenz kann durch die Mittel 12 ermittelt werden, um so beispielsweise eine Aussage über die Rotationsgeschwindigkeit der jeweiligen Trockenzylinder 3-6 und damit über eine Umlaufgeschwindigkeit der Oberfläche der Trockenzylinder 3-6 zu gewinnen.

Die Steuereinrichtung kann auch mit schematisch dargestellten Sensoren 13-16 in Verbindung stehen (die Verbindungen sind hier aus Gründen der Übersicht nicht eingezeichnet), um bestimmte Parameter der Fadenschar 2 zu ermitteln. Zu diesen Parametern können beispielsweise Feuchtigkeit, Fadenspannung oder Dehnung der Fadenschar 2 gehören.

Wenn die Fadenschar 2 die Vorrichtung 1 zum Trocknen durchläuft, nimmt der Feuchtigkeitsgehalt der Fadenschar ab. Diese Feuchtigkeitsabnahme ist beim ersten Trockenzylinder 3 am größten und beim letzten Trockenzylinder 6 am kleinsten. Mit der Abnahme der Feuchtigkeit ändert sich das elastische Verhalten der Fäden der Fadenschar 2. Darüber hinaus dehnen sich die Fäden der Fadenschar 2.

Die Figuren 2 und 3 zeigen nun unterschiedliche Konzepte, um die Rotationsantriebe 7-10 durch die Steuereinrichtung 11 zu steuern.

In Figur 2 ist eine Vorgehensweise dargestellt, bei der die Fadenspannungszunahme bei jedem Trockenzylinder 3-6 gleich sein soll.

Im Einzelnen zeigt Figur 2 mit verschiedenen Kurvenverläufen die Feuchtigkeit 17, die Dehnung 18 und die Spannung 19 der Fäden der Fadenschar. Darüber hinaus sind die Geschwindigkeiten 20 der Oberflächen der Trockenzylinder 3, 4, 5, 6 dargestellt und die Geschwindigkeit 21 der Fadenschar 2 am Eingang 22 der Vorrichtung 1.

Man kann erkennen, dass die Abnahme der Feuchtigkeit 17 am ersten Trockenzylinder 3 am größten ist. Die weiteren Trockenzylinder 4, 5, 6 bewirken zwar ebenfalls eine Verringerung der Feuchtigkeit 17, die absolute Feuchtigkeitsabnahme pro Trockenzylinder ist jedoch geringer.

Die größte Dehnung der Fäden der Fadenschar 2 ergibt sich zwischen dem Eingang 22 der Vorrichtung 1 und dem ersten Trockenzylinder 3. Dementsprechend ist die Geschwindigkeit 20 der Oberfläche des ersten Trockenzylinders 3 auch größer als die Geschwindigkeit 21 der Fadenschar 2 am Eingang 22 der Vorrichtung 1.

Die Trockenzylinder sind nun so gesteuert, dass die Zunahme der Fadenspannung 19 bei jedem der Trockenzylinder 3, 4, 5, 6 gleich ist. Diese Zunahme ist durch Doppelpfeile 24 dargestellt.

Da die in der Fadenschar 2 verbleibende Feuchtigkeit zunehmend vermindert wird, ändert sich das elastische Verhalten der Fäden entsprechend. Als Ergebnis wird die Geschwindigkeit 20, mit der sich die Oberflächen der Trockenzylinder 3, 4, 5, 6 bewegen, entsprechend erhöht. Diese Erhöhung erfolgt hier nicht linear. Gleichwohl ist die Geschwindigkeit der Oberfläche des letzten Trockenzylinders 6, also des Trockenzylinders der dichter an einem Ausgang 23 der Vorrichtung 1 angeordnet ist, größer als die Geschwindigkeiten der vorangehenden Trockenzylinder 3-5.

Für andere Arten von Fäden kann man auch vorsehen, dass der Trockenzylinder, der näher am Ausgang 23 der Einrichtung 1 angeordnet ist, mit einer geringeren Rotationsgeschwindigkeit angetrieben wird als die Rotationsgeschwindigkeiten der vorangehenden Trockenzylinder 3-5.

Die gesamte Fadenspannungsdifferenz zwischen dem Eingang 22 und dem Ausgang 23, also zwischen einer vorangegangenen Behandlungseinrichtung (beispielsweise einer Schlichteeinrichtung) und einer nachgeschalteten Behandlungseinrichtung, wird in gleichgroße Schritte unterteilt.

Wenn beispielsweise die Fadenspannung am Eingang 22 2000 N und die Fadenspannung am Ausgang 23 3500 N beträgt, dann muss jeder der vier Trockenzylinder 3-6 die Spannung um 375 N erhöhen.

Figur 3 zeigt eine andere Vorgehensweise. Auch hier sind die Feuchtigkeit 17, die Dehnung 18 und die Spannung 19 der Fadenschar 2 sowie die Geschwindigkeit 20 der Trockenzylinder 3-6 dargestellt. Ebenfalls dargestellt ist die Geschwindigkeit 21 der Fadenschar 2 am Eingang 22.

In dieser Vorgehensweise werden die Trockenzylinder 3-6 so gesteuert, dass sich bei jedem der Trockenzylinder 3-6 die gleiche Dehnung 25 ergibt.

Dies hat zur Folge, dass die Fadenspannung mehr als linear ansteigt, was auf die abnehmende Elastizität der Fäden zurückzuführen ist.

Die Wahl der Vorgehensweise richtet sich nach den Eigenschaften der Fadenschar. Fäden mit einer höheren Elastizität werden bevorzugt mit einer gleichbleibenden Dehnung pro Trockenzylinder 3-6 behandelt. Weniger elastische Fäden werden vorzugsweise mit einer gleichbleibenden Fadenspannungszunahme pro Trockenzylinder behandelt.

Mit beiden Vorgehensweisen kann man erreichen, dass ein Schlupf zwischen der Fadenschar 2 und den Oberflächen der Trockenzylinder 3-6 vermieden wird. Dadurch wird die Fadenschar weniger beansprucht und aufgeraut.

Die Steuereinrichtung 11 kann die notwendigen Informationen von den Sensoren 13-16 (andere Sensoren können zusätzlich oder alternativ vorgesehen sein) gewinnen. Derartige Sensoren können beispielsweise pneumatisch vorgespannte Tänzerwalzen sein, um die Fäden zu spannen. Man kann Federn oder andere Sensoren verwenden, um die notwendige Information von der Fadenschar 2 auf den Trockenzylindern 3-6 oder zwischen den Trockenzylindern 3-6 zu gewinnen.

Bei einer sensorlosen Betriebsweise kann man die Parameter der Rotationsantriebe 7-10 auswerten, beispielsweise Drehmoment, Geschwindigkeit, Schlupf, Leistung, Motorstrom, Motorspannung etc.

Mit den dargestellten Vorgehensweisen kann man die lokale Feuchtigkeit und Elastizität der Fadenschar berücksichtigen. Als Ergebnis wird die Qualität der Fadenschar signifikant verbessert, weil die Fäden weicher, elastischer, widerstandsfähiger und deswegen in einem wesentlich besseren Zustand für die Weiterverarbeitung sind.

Damit ergibt sich bei der Weiterverarbeitung der Fadenschar 2 beispielsweise ein besserer Baumaufbau. Bei einer glatteren Oberfläche der Fäden der Fadenschar 2 kann man etwas Schlichte einsparen.

Wenn man den Schlupf zwischen der Fadenschar 2 und dem Trockenzylinder 3-6 vermeiden kann, wird die Staubentwicklung erheblich vermindert, was unter Umweltschutzgesichtspunkten von Vorteil ist. Dargestellt wurde eine Vorgehensweise bei Fäden, die sich mit abnehmendem Feuchtigkeitsgehalt dehnen. Bei anderen Fäden, die mit abnehmendem Feuchtigkeitsgehalt schrumpfen, kann man entsprechend vorgehen, wobei dann die Geschwindigkeit der Oberflächen der Trockenzylinder 3-6 vom Eingang 22 zum Ausgang 23 abnimmt.

## Patentansprüche

1. Vorrichtung (1) zum Trocknen einer Fadenschar (2) mit einem Eingang (22), einem Ausgang (23) und mindestens zwei Trockenzylindern (3-6) zwischen dem Eingang (22) und dem Ausgang (23), wobei ein Fadenscharpfad zwischen dem Eingang (22) und dem Ausgang (23) die Trockenzylinder (3-6) auf einem Teil ihres Umfangs umschlingt, wobei jeder Trockenzylinder einen eigenen Rotationsantrieb (7-10) aufweist und eine Steuereinrichtung (11) vorgesehen ist, die die Rotationsantriebe (7-10) einzeln ansteuert, **dadurch gekennzeichnet, dass** die Steuereinrichtung (11) verbunden ist mit Mitteln (12; 13-16) zur Erfassung mindestens eines Parameters, der ausgewählt ist aus einer Gruppe, die Feuchtigkeit, Fadenspannung und Dehnung einer Fadenschar (2) aufweist, die den Fadenscharpfad durchläuft und die Mittel eine Antriebsparameter-Auswerteeinrichtung (12) aufweisen, wobei die Antriebsparameter-Auswerteeinrichtung (12) einen Schlupf zwischen der Fadenschar (2) und einem Trockenzylinder (3-6) ermittelt.

2. Vorrichtung nach Anspruch 1, **dadurch gekennzeichnet, dass** die Steuereinrichtung (11) den Rotationsantrieb (10) eines Trockenzylinders (6), der näher am Ausgang (23) angeordnet ist, mit einer anderen Geschwindigkeit ansteuert als den Rotationsantrieb (7) eines Trockenzylinders (3), der weiter vom Ausgang (23) entfernt ist.

3. Vorrichtung nach Anspruch 1 oder 2, **dadurch gekennzeichnet, dass** die Mittel mindestens einen Sensor (13-16) aufweisen.

4. Vorrichtung nach einem der Ansprüche 1 bis 3, **dadurch gekennzeichnet, dass** die Steuereinrichtung (11) die Rotationsantriebe (7-10) auf eine gleiche Dehnung der Fadenschar (2) pro Trockenzylinder (3-6) steuert.

5. Vorrichtung nach einem der Ansprüche 1 bis 3, **dadurch gekennzeichnet, dass** die Steuereinrichtung (11) die Rotationsantriebe (7-10) auf eine gleiche Fadenspannungszunahme der Fadenschar (2) pro Trockenzylinder (3-6) steuert.

6. Verfahren zum Trocknen einer Fadenschar (2), bei dem man die Fadenschar (2) durch eine Trocknungsvorrichtung (1) mit mindestens zwei Trockenzylindern (3-6) zwischen einem Eingang (22) und einem Ausgang (23) leitet, wobei die Fadenschar (2) die Trockenzylinder (3-6) teilweise umschlingt, wobei man die Trockenzylinder (3-6) einzeln ansteuert, **dadurch gekennzeichnet, dass** man mindestens einen Parameter der Fadenschar (2) erfasst, der aus der Gruppe Feuchtigkeit, Fadenspannung und Dehnung der Fadenschar gewählt ist, und die Geschwindigkeit der Trockenzylinder (3-6) in Abhängigkeit von dem mindestens einen Parameter wählt, wobei man den Parameter aus Antriebsparametern der Rotationsantriebe (7-10) ermittelt und aus einem Antriebsparameter einen Schlupf zwischen der Fadenschar (2) und einem Trockenzylinder (3-6) ermittelt.

7. Verfahren nach Anspruch 6, **dadurch gekennzeichnet, dass** man einen Trockenzylinder (3-6), der näher am Ausgang (23) angeordnet ist, mit einer anderen Geschwindigkeit antreibt als einen Trockenzylinder (3), der weiter vom Ausgang (23) entfernt ist.

8. Verfahren nach Anspruch 6 oder 7, **dadurch gekennzeichnet, dass** man den Parameter mit Hilfe mindestens eines Sensors (13-16) erfasst.

9. Verfahren nach einem der Ansprüche 6 bis 8, **dadurch gekennzeichnet, dass** man die Trockenzylinder (3-6) auf eine gleiche Dehnung der Fadenschar (2) pro Trockenzylinder steuert.

10. Verfahren nach einem der Ansprüche 6 bis 9, **dadurch gekennzeichnet, dass** man die Trockenzylinder (3-6) auf eine gleiche Fadenspannungszunahme der Fadenschar (2) pro Trockenzylinder steuert.

## Claims

1. Apparatus (1) for drying a thread group (2), having an inlet (22), an outlet (23) and at least two drying cylinders (3-6) between the inlet (22) and the outlet (23), wherein a thread group path between the inlet (22) and the outlet (23) wraps around a part of the circumference of the drying cylinders (3-6), wherein each drying cylinder has a separate rotary drive (7-10) and provision is made of a control device (11) which controls the rotary drives (7-10) individually, **characterized in that** the control device (11) is connected to means (12; 13-16) for sensing at least one parameter selected from a group including humidity, thread tension and elongation of a thread group (2) traversing the thread group path and the means comprise a drive-parameter evaluation device (12), wherein the drive-parameter evaluation device (12) determines a slip between the thread group (2) and a drying cylinder (3-6).

2. Apparatus according to Claim 1, **characterized in that** the control device (11) controls the rotary drive (10) of a drying cylinder (6) that is arranged closer to the outlet (23) at a different speed from the rotary drive (7) of a drying cylinder (3) which is further away from the outlet (23) .

3. Apparatus according to Claim 1 or 2, **characterized in that** the means comprise at least one sensor (13-16).

4. Apparatus according to one of Claims 1 to 3, **characterized in that** the control device (11) controls the rotary drives (7-10) to an identical elongation of the thread group (2) per drying cylinder (3-6).

5. Apparatus according to one of Claims 1 to 3, **characterized in that** the control device (11) controls the rotary drives (7-10) to an identical increase in thread tension in the thread group (2) per drying cylinder (3-6).

6. Method for drying a thread group (2), in which the thread group (2) is passed through a drying apparatus (1) having at least two drying cylinders (3-6) between an inlet (22) and an outlet (23), wherein the thread group (2) partially wraps around the drying cylinders (3-6), wherein the drying cylinders (3-6) are controlled individually, **characterized in that** at least one parameter of the thread group (2), selected from the group of humidity, thread tension and elongation of the thread group, is sensed, and the speed of the drying cylinders (3-6) is selected depending on the at least one parameter, wherein the parameter is determined from drive parameters of the rotary drives (7-10) and determines from a drive parameter a slip between the thread group (2) and a drying cylinder (3-6).

7. Method according to Claim 6, **characterized in that** a drying cylinder (3-6) that is arranged closer to the outlet (23) is driven at another speed than a drying cylinder (3) which is further away from the outlet (23).

8. Method according to Claim 6 or 7, **characterized in that** the parameter is sensed with the aid of at least one sensor (13-16).

9. Method according to one of Claims 6 to 8, **characterized in that** the drying cylinders (3-6) are controlled to an identical elongation of the thread group (2) per drying cylinder.

10. Method according to one of Claims 6 to 9, **characterized in that** the drying cylinders (3-6) are controlled to an identical increase in thread tension in the thread group (2) per drying cylinder.

## Revendications

1. Dispositif (1) de séchage d'une nappe de fils (2) avec une entrée (22), une sortie (23) et au moins deux cylindres de séchage (3-6) entre l'entrée (22) et la sortie (23), sachant qu'un chemin de nappe de fils entre l'entrée (22) et la sortie (23) enlace les cylindres de séchage (3-6) sur une partie de leur périphérie, sachant que chaque cylindre de séchage comporte un système d'entraînement de rotation propre (7-10) et qu'un dispositif de commande (11) est prévu, qui pilote séparément les systèmes d'entraînement de rotation (7-10), **caractérisé en ce que** le dispositif de commande (11) est relié à des moyens (12, 13-16) destinés à la saisie d'au moins un paramètre, qui est sélectionné à partir d'un groupe, qui comporte l'humidité, la tension de fil et la dilatation d'une nappe de fils, qui passe par le chemin de la nappe de fils (2) et les moyens comportent un système d'évaluation des paramètres d'entraînement (12), sachant que le système d'évaluation des paramètres d'entraînement (12) détermine un glissement entre la nappe de fils (2) et un cylindre de séchage (3-6).

2. Dispositif selon la revendication 1, **caractérisé en ce que** le système de commande (11) pilote le système d'entraînement de rotation (10) d'un cylindre de séchage (6), qui est disposé plus près à la sortie (23), à une autre vitesse que le système d'entraînement de rotation (7) d'un cylindre de séchage (3), qui est plus éloigné de la sortie (23).

3. Dispositif selon la revendication 1 ou 2, **caractérisé en ce que** les moyens comportent au moins un capteur (13-16).

4. Dispositif selon l'une quelconque des revendications 1 à 3, **caractérisé en ce que** le système de commande (11) pilote les systèmes d'entraînement de rotation (7-10) pour une dilatation identique de la nappe de fils (2) par cylindre de séchage (3-6).

5. Dispositif selon l'une quelconque des revendications 1 à 3, **caractérisé en ce que** le système de commande (11) pilote les systèmes d'entraînement de rotation (7-10) pour une augmentation de tension du fil identique de la nappe de fils (2) par cylindre de séchage (3-6).

6. Procédé de séchage d'une nappe de fils (2), pour lequel on dirige la nappe de fils (2) à travers un dispositif de séchage (1) avec au moins deux cylindres de séchage (3-6) entre une entrée (22) et une sortie (23), sachant que la nappe de fils (2) enlace en partie les cylindres de séchage (3-6), sachant que l'on commande séparément les cylindres de séchage (3-6), **caractérisé en ce que** l'on saisit au moins un paramètre de la nappe de fils (2), qui est sélectionné à partir du groupe humidité, tension de fil et dilatation de la nappe de fils et l'on choisit la vitesse des cylindres de séchage (3-6) en fonction d'au moins un paramètre, sachant que l'on détermine le paramètre à partir des paramètres d'entraînement des systèmes d'entraînement de rotation (7-10) et l'on détermine à partir d'un paramètre d'entraînement, un glissement entre la nappe de fils (2) et un cylindre de séchage (3-6).

7. Procédé selon la revendication 6, **caractérisé en ce que** l'on entraîne un cylindre de séchage (3-6), qui est disposé plus près à la sortie (23), à une autre vitesse qu'un cylindre de séchage (3), qui est plus éloigné de la sortie (23).

8. Procédé selon la revendication 6 ou 7, **caractérisé en ce que** l'on saisit le paramètre à l'aide d'au moins un capteur (13-16).

9. Procédé selon l'une quelconque des revendications 6 à 8, **caractérisé en ce que** l'on pilote les cylindres de séchage (3-6) pour une dilatation identique de la nappe de fils (2) par cylindre de séchage.

10. Procédé selon l'une quelconque des revendications 6 à 9, **caractérisé en ce que** l'on pilote les cylindres de séchage (3-6) pour une augmentation de tension de fil identique de la nappe de fils (2) par cylindre de séchage.
